# DEMANDE DE BREVET EUROPEEN

(11) **EP 0 560 679 A1**
(43) Date de publication de la demande: **15.09.1993**
(21) Numéro de dépôt: 93400616.4
(22) Date de dépôt: 10.03.1993
(51) Int. Cl.: A44C 7/00, H04R 25/00

(54) **Ornement d'oreille**

(30) Priorité: 13.03.1992 FR 9203026; 25.11.1992 FR 9214185
(71) Demandeur: Laurec, François-Xavier, F-49100 Angers (FR); Carriou, Xavier, F-49220 Le Plessis Mace (FR)
(72) Inventeur: Laurec, François-Xavier, F-49100 Angers (FR); Carriou, Xavier, F-49220 Le Plessis Mace (FR)
(74) Mandataire: Dawidowicz, Armand

(57) **Abrégé**

L'invention concerne un élément d'ornement de l'oreille tel que boucle d'oreille, clip, pendant d'oreille ou autre comportant une partie ornementale (1) maintenue solidaire du lobe de l'oreille au moyen d'un dispositif de fixation tel qu'une pince à ressort.

L'élément d'ornement selon l'invention est caractérisé en ce que le dispositif de fixation est mobile par rapport à la partie ornementale (1) et peut occuper plusieurs positions de telle sorte que la partie ornementale (1) masque plus ou moins le lobe de l'oreille et éventuellement l'entrée du conduit auditif.

Application aux aides auditives.

## Description

La présente invention concerne un élément d'ornement de l'oreille tel que boucle d'oreille, clip, pendant d'oreille ou autre comportant une partie ornementale maintenue solidaire du lobe de l'oreille au moyen d'un dispositif de fixation tel qu'une pince à ressort ou un clip.

Les éléments d'ornement de l'oreille peuvent affecter un grand nombre de formes à la fois en ce qui concerne la partie ornementale mais également au niveau du dispositif de fixation du bijou sur l'oreille. Malgré ces multiples combinaisons, on note que la plupart des utilisateurs ont tendance à porter toujours le même type d'éléments d'ornements. La raison de ce choix n'est pas, contrairement à ce que l'on pourrait penser, liée à un problème de goût mais plutôt à un problème d'anatomie. En effet, on note que les formes et dimensions des lobes d'oreilles sont très variées. Or, comme la plupart des bijoux sont réalisés de manière standard, on aboutit rapidement à ce que tout un groupe de la population ne puisse jamais porter tel type de bijoux.

Le but de l'invention est donc de proposer un élément d'ornement et plus particulièrement une boucle d'oreille qui permettra, grâce à sa capacité d'adaptation à la morphologie de chaque lobe d'oreille, de pouvoir être portée par n'importe qui.

Un autre but de l'invention est de proposer un élément d'ornement de l'oreille plus particulièrement destiné aux malentendants permettant à ces derniers de masquer complètement leurs prothèses auditives, y compris le fil reliant l'écouteur au récepteur, quelle que soit la morphologie du lobe de leurs oreilles.

L'invention concerne à cet effet un élément d'ornement de l'oreille tel que boucle d'oreille, clip, pendant d'oreille ou autre comportant une partie ornementale maintenue solidaire du lobe de l'oreille au moyen d'un dispositif de fixation tel qu'une pince à ressort, caractérisé en ce que le dispositif de fixation est mobile par rapport à la partie ornementale et peut occuper plusieurs positions de telle sorte que la partie ornementale masque plus ou moins le lobe de l'oreille et éventuellement l'entrée du conduit auditif.

Selon une forme de réalisation préférée de l'invention, la partie ornementale, seule ou en combinaison avec une pièce intermédiaire qui sert de support au dispositif de fixation, ménage une cavité; ladite cavité formant un logement destiné à recevoir l'élément récepteur d'une prothèse auditive montée solidaire de la partie ornementale ou de la pièce intermédiaire. A ce récepteur, on associe un écouteur susceptible d'être disposé à l'intérieur ou à l'extérieur du conduit auditif.

D'autres caractéristiques et avantages apparaîtront encore à la lecture de la description qui suit et des dessins joints, lesquels description et dessins sont donnés surtout à titre d'exemples. Dans ces dessins :
la figure 1 représente une vue en position éclatée de la partie ornementale et de la pièce intermédiaire servant de support au dispositif de fixation;
la figure 2 représente une vue de dessus du dispositif de fixation positionné sur la pièce intermédiaire;
la figure 3 représente une vue de côté en coupe du dispositif de fixation en position verrouillée à l'intérieur de la pièce intermédiaire;
la figure 4 représente une vue en coupe d'un dispositif émetteur d'une prothèse auditive solidaire de l'élément d'ornement;
la figure 5 représente une vue en coupe d'un autre mode de réalisation d'un dispositif émetteur-récepteur; et
la figure 6 représente une vue en coupe d'un autre mode de réalisation d'un dispositif émetteur-récepteur.

Conformément aux figures 1 et 2, l'élément d'ornement de l'oreille est constitué d'une partie ornementale 1, représentée ici sous forme d'une boucle creuse, et d'un dispositif de fixation 10 qui permet de positionner et de maintenir la partie ornementale 1 au niveau du lobe de l'oreille. Ce dispositif de fixation 10 est, dans sa configuration la plus classique, constitué d'un clip relié par des tiges parallèles 9 à un butoir de clip 4 qui reçoit ce dernier en position fermée. Le clip 10 passe de la position ouverte à la position fermée et inversement grâce à sa fixation sur un axe d'articulation monté à pivotement entre deux branches d'un palier de guidage monté solidaire desdites tiges. Le clip est équipé d'un moyen de rappel tel qu'un ressort qui ramène ce dernier en position fermée. Bien évidemment tout autre dispositif de fermeture peut convenir.

La partie ornementale 1 est quant à elle de préférence concave de manière à ménager une cavité à l'intérieur de laquelle pourra être disposée par exemple une prothèse auditive. Ce logement ou cavité peut être obtenu soit uniquement grâce à la forme particulière de la partie ornementale 1, soit grâce à une pièce intermédiaire 2 qui coopère avec la partie ornementale 1 et constitue au moins une des parois de la cavité ménagée comme le montre la figure 1. La fixation de la pièce intermédiaire 2 sur la partie ornementale 1 s'effectue par exemple par vissage grâce aux perçages 11a, 11 b, 12a, 12b prévus à cet effet. Bien évidemment, la pièce intermédiaire 2 peut être supprimée et le dispositif de fixation 10 est dans ce cas monté mobile directement sur la partie ornementale 1.

Dans le cas où la pièce intermédiaire 2 existe, elle peut se présenter sous une forme conforme à celle de la figure 1. Dans ce cas, cette pièce intermédiaire 2 est une plaque qui sert de support au dispositif de fixation 10. Cette pièce 2 comporte une fente 6 verticale parallèle à l'axe vertical du lobe de l'oreille à l'intérieur de laquelle pénètre une portion en saillie 7 du dispositif de fixation 10 comme le montre la figure 3. Cette portion en saillie comporte un moyen de verrouillage tel qu'un pas de vis qui coopère avec un écrou de manière à immobiliser le dispositif de fixation à l'intérieur de ladite fente à une position quelconque. Bien évidemment, tout autre moyen d'immobilisation réglable du dispositif de fixation sur la pièce intermédiaire 2 peut être envisagé.

Dans le cas où cet élément d'ornement est destiné à recevoir des prothèses auditives, il convient de prévoir quelques aménagements à la fois au niveau de la partie ornementale 1 et de la partie intermédiaire 2. Ainsi, la partie ornementale comportera de préférence un perçage 13 pour permettre le passage des vibrations sonores. Il sera donc préférable de fixer l'élément récepteur ou micro de cette prothèse auditive à ce niveau de manière à avoir une bonne perception des bruits extérieurs. De même, cette prothèse comporte généralement une pile. Il sera donc important de prévoir soit dans la pièce intermédiaire 2, soit dans la partie ornementale 1, un perçage 5 qui permettra l'accès à cette dernière.

Les prothèses auditives utilisées sont adaptées à l'utilisateur, en particulier à la morphologie de son oreille. On distingue ainsi d'une part les prothèses auditives dans lesquelles le récepteur est disposé dans la cavité ménagée par la partie ornementale 1 seule ou en combinaison avec la pièce intermédiaire 2 et l'émetteur estdisposé dans le conduit auditif, la transmission entre le récepteur et l'émetteur s'effectuant par un fil ou sans fil, d'autre part les prothèses auditives dans lesquelles le récepteur et l'émetteur sont disposés à l'extérieur du conduit auditif. Dans le premier cas, la configuration la plus classique correspond à une prothèse auditive dans laquelle le récepteur est logé dans la cavité ménagée par la partie ornementale 1 en combinaison ou non avec la pièce intermédiaire 2 et est relié au moyen d'un fil à l'émetteur ou écouteur placé à l'intérieur du conduit auditif. Cette configuration est représentée à titre d'exemple à la figure 4.

Sur cette figure, l'écouteur 19 et le fil 16 sont enfermés à l'intérieur d'une gaine 17 formée d'une seule pièce réalisée par exemple par moulage en résine thermodurcissable à partir d'une empreinte du conduit auditif, ladite gaine 17 présentant à une extrémité un renflement à l'intérieur duquel est ménagée une cavité contenant l'écouteur 19, et à l'autre extrémité un moyen de fixation tel qu'une vis 18 permettant sa solidarisation à la pièce intermédiaire 2 qui sert de support au dispositif de fixation 10 (non représenté dans cette figure). En outre, un filtre anti-cérumen 20 est incorporé dans une paroi de la cavité intégrant l'écouteur. Ce type de prothèse présente plusieurs avantages. En effet, l'ensemble écouteur/gaine constitue un contrepoids d'équilibrage de la partie ornementale 1. De ce fait, le maintien de l'élément d'ornement sur l'oreille est nettement amélioré. En outre, chaque prothèse est individualisée grâce à la prise d'empreinte. On obtient ainsi une parfaite adaptation de la gaine au conduit auditif externe.

Bien évidemment, dans ce cas, la possibilité de réglage qu'offre l'élément d'ornement permettra surtout de masquer le fil reliant le récepteur placé dans la boucle d'oreille et l'écouteur placé dans la' cavité auditive rendant ainsi indétectable la présence de ladite prothèse.

Suivant un deuxième mode de réalisation de l'invention correspondant à la figure 6, on peut utiliser en tant que dispositif émetteur-récepteur un dispositif sans fil du type à induction magnétique. Dans ce cas, le dispositif comporte un récepteur associé à une bobine 21 se présentant sous forme d'une boucle magnétique réalisée à partir d'enroulements de fils, disposée à la périphérie de la pièce intermédiaire 2 qui sert de support au dispositif de fixation ou sur la face arrière de la partie ornementale, cette boucle induisant électromagnétiquement les signaux à la sortie du récepteur et un émetteur comportant un élément électromagnétiquement induit du type captant les vibrations. L'élément électromagnétiquement induit de l'émetteur est un élément métallique susceptible de s'aimanter tel qu'un fer doux. Cet élément peut être disposé dans le conduit auditif et associé à une lentille en silicone. Cet élément peut également être incorporé dans une dent. Ce mode de réalisation présente plusieurs avantages. Il est tout d'abord, en raison de la forme de réalisation, extrêmement discret. En outre, la reproduction des sons peut être réalisée en stéréophonie. Enfin, du fait de la mobilité du dispositif de fixation, il est aisé de positionner parfaitement l'émetteur et le récepteur de manière à limiter les barrières physiques qui gêneraient la transmission des vibrations.

Enfin dans un troisième mode de réalisation de l'invention conforme à la figure 5, le dispositif émetteur-récepteurcomporte un microphone ou récepteur 15 disposé dans la cavité ménagée par la partie ornementale 1 seule, ou en combinaison avec la pièce intermédiaire 2, ce microphone étant associé à un vibreur 14 maintenu dans un perçage de la pièce intermédiaire 2 en contact de pression contre le lobe 22 de l'oreille, ledit vibreur 14 permettant de mettre en vibration le cartilage de l'oreille qui conduit les vibrations dans le conduit auditif externe. Par rapport à la prothèse représentée à la figure 6 dans laquelle on utilise les os pour transmettre les sons, la transmission cartilagineuse entraîne une perte des graves. Par contre, en raison du fait qu'on exerce une pression constante, la qualité des sons transmis est meilleure. En outre, l'avantage majeur de ce type de prothèse est de ne pas pénétrer dans l'oreille. Ceci est particulièrement important dans le cas de malentendants dont les oreilles coulent abondamment.

Bien évidemment, un grand nombre de réalisations peuvent être envisagées notamment lorsque la cavité dans la partie ornementale n'est pas obligatoire, tant au niveau du dispositif de fixation et de son moyen de réglage en position, qu'au niveau de l'aspect de la partie ornementale 1.

## Revendications

1. Elément d'ornement de l'oreille tel que boucle d'oreille, clip, pendant d'oreille ou autre comportant une partie ornementale (1) maintenue solidaire du lobe de l'oreille au moyen d'un dispositif de fixation (10) tel qu'une pince à ressort, caractérisé en ce que le dispositif de fixation (10) est mobile par rapport à la partie ornementale (1) et peut occuper plusieurs positions de telle sorte que la partie ornementale (1) masque plus ou moins le lobe de l'oreille et éventuellement l'entrée du conduit auditif.

2. Elément d'ornement selon la revendication 1, caractérisé en ce que les différentes positions du dispositif de fixation (10) sont disposées sur un axe vertical passant par le lobe de l'oreille.

3. Elément d'ornement selon l'une des revendications 1 et 2,
caractérisé en ce que le dispositif de fixation (10) est monté mobile directement sur la partie ornementale (1).

4. Elément d'ornement selon l'une des revendications 1 et 2,
caractérisé en ce que le dispositif de fixation (10) est monté mobile sur une pièce intermédiaire (2) elle-même fixée à la partie ornementale (1).

5. Elément d'ornement selon l'une des revendications 1 à 4,
caractérisé en ce que la partie ornementale (1), seule ou en combinaison avec la pièce intermédiaire (2), ménage une cavité.

6. Elément d'ornement selon la revendication 5, caractérisé en ce que ladite cavité forme un logement destiné à recevoir l'élément récepteur d'une prothèse auditive montée solidaire de la partie ornementale (1) ou de la pièce intermédiaire (2) qui sert de support au dispositif de fixation (10).

7. Elément d'ornement selon la revendication 6, caractérisé en ce que le récepteur est relié par un fil à l'écouteur disposé à l'intérieur du conduit auditif.

8. Elément d'ornement selon la revendication 7, caractérisé en ce que l'écouteur et le fil sont enfermés à l'intérieur d'une gaine formée d'une seule pièce réalisée par moulage en résine thermodurcissable à partir d'une empreinte du conduit auditif, ladite gaine présentant à une extrémité un renflement à l'intérieur duquel est ménagée une cavité contenant l'écouteur, et à l'autre extrémité un moyen de fixation tel qu'une vis permettant sa solidarisation à la pièce intermédiaire (2) qui sert de support au dispositif de fixation (10).

9. Elément d'ornement selon la revendication 8, caractérisé en ce que l'ensemble écouteur/gaine constitue un contrepoids d'équilibrage de la partie ornementale (1).

10. Elément d'ornement selon l'une des revendications 1 à 6,
caractérisé en ce que le dispositif émetteur-récepteur est un dispositif sans fil du type à induction électromagnétique.

11. Elément d'ornement selon la revendication 10, caractérisé en ce que le dispositif comporte un récepteur associé à une bobine se présentant sous forme d'une boucle magnétique disposée à la périphérie de la pièce intermédiaire (2) qui sert de support au dispositif de fixation ou sur la face arrière de la partie ornementale, cette boucle induisant électromagnétiquement les signaux à la sortie du récepteur et un émetteur comportant un élément électromagnétiquement induit du type captant les vibrations.

12. Elément d'ornement selon la revendication 11, caractérisé en ce que l'élément électromagnétiquement induit de l'émetteur est un élément métallique susceptible de s'aimanter tel qu'un fer doux, ledit élément étant disposé dans le conduit auditif et associé à une lentille en silicone ou dans une dent.

13. Elément d'ornement selon l'une des revendications 1 à 6,
caractérisé en ce que le dispositif émetteur-récepteur comporte un microphone ou récepteur disposé dans la cavité ménagée par la partie ornementale (1) seule ou en combinaison avec la pièce intermédiaire (2), ce microphone étant associé à un vibreur maintenu dans un perçage de la pièce intermédiaire (2) en contact de pression contre le lobe de l'oreille, ledit vibreur permettant de mettre en vibration le cartilage de l'oreille qui conduit les vibrations dans le conduit auditif externe.

14. Elément d'ornement selon l'une des revendications 1 à 6,
caractérisé en ce que la partie ornementale (1) comporte un perçage (13) pour le passage des vibrations sonores et en regard duquel est disposé l'élément récepteur ou micro de la prothèse.

15. Elément d'ornement selon l'une des revendications 1 à 7,
caractérisé en ce que la pièce intermédiaire (2) qui sert de support au dispositif de fixation (10) de l'élément d'ornement affecte la forme d'une plaque et constitue l'une des parois de la cavité ménagée parla partie ornementale (1), ladite plaque comportant au moins d'une part une lumière (5) pour ménager un accès à la pile de la prothèse, d'autre part une fente verticale (6) à l'intérieur de laquelle est insérée et verrouillée une portion saillante (7) du dispositif de fixation (10).

16. Elément d'ornement selon la revendication 8, caractérisé en ce que ladite portion saillante (7) du dispositif de fixation (10) est munie d'un moyen de verrouillage (8) réglable dans la fente (6) de manière à pouvoir immobiliser le dispositif de fixation (10) dans des positions variables à l'intérieur de ladite fente (6).
